# EUROPÄISCHE PATENTSCHRIFT

(11) **EP 0 652 480 B1**
(45) Veröffentlichungstag und Bekanntmachung des Hinweises auf die Patenterteilung: **03.03.1999**
(21) Anmeldenummer: 93810767.9
(22) Anmeldetag: 05.11.1993
(51) Int. Cl.: G03D 15/00

(54) **Verfahren und Vorrichtung zur Vorbereitung von Filmstreifen für Nachbestellaufträge**
Method and device of filmstrip preparation for a repeat order
Méthode et dispositif de préparation de bandes de film pour une commande ultérieure

(43) Veröffentlichungstag der Anmeldung: 10.05.1995
(73) Patentinhaber: GRETAG IMAGING AG, CH-8105 Regensdorf (CH)
(72) Erfinder: Kunz,Jürg, CH-8180 Bülach (CH)
(74) Vertreter: Schwabe - Sandmair - Marx

(56) Entgegenhaltungen:
- EP-A- 0 554 639
- GB-A- 1 601 289

## Beschreibung

Die Erfindung betrifft ein Verfahren und eine Vorrichtung zur Vorbereitung von Filmstreifen für Nachbestellaufträge gemäss Oberbegriff des Patentanspruchs 1 bzw. des Patentanspruchs 9.

In der Fotofinishing Industrie erhalten die Kunden üblicherweise die entwickelten Negativfilme nicht an einem Stück, sondern in Streifen geschnitten zurück. Diese Filmstreifen enthalten normalerweise 4 bis 6 Negativbilder. Beabsichtigt der Kunde zu einem späteren Zeitpunkt weitere Bilder nachzubestellen, so sucht er sich mit Hilfe des bereits vorliegenden Papierbildes aus dem Erstauftrag das entsprechende Negativ heraus. Abhängig von der Art, in der die Negativ-Filmstreifen vorliegen, gibt es unterschiedliche Vorgangsweisen, wie der Kunde dem Fotolabor mitteilen kann, von welchem Negativ auf dem jeweiligen Filmstreifen er wieviele Papierbilder erstellt haben möchte.
- Bei Filmstreifen mit einem an ihrem Längsrand angeklebten Papierstreifen, einem sogenannten "Tabstreifen", kann der Kunde unterhalb des jeweiligen Negativs die Anzahl der Kopien und eventuell auch das gewünschte Bildformat auf dem Papierstreifen eintragen.
- Hat der Kunde die geschnittenen Filmstreifen ohne angekleben Tabstreifen zurückerhalten, so ist vielfach auf der Verpackung der Filmstreifen oder auf der Auftragstasche eine Tabelle aufgedruckt, die alle Negativnummern enthält. Der Kunde bzw. das Bedienungspersonal im Fotogeschäft liest dann die entsprechende Negativnummer auf dem Filmstreifen und trägt die gewünschte Anzahl von Kopien und gegebenenfalls auch das Bildformat in die Tabelle ein.
- Bei einigen Erstbearbeitungen von Kundenaufträgen können die Negativnummern auch bereits auf die Rückseite des jeweiligen zugehörigen Bildes aufgedruckt sein. In diesem Fall liest der Kunde einfach die entsprechende Nummer von der Rückseite des Bildes ab und trägt diese und gegebenenfalls das gewünschte Bildformat in eine Tabelle auf der Auftragstasche ein. Der Kunde muss die geschnittenen Filmstreifen nicht mehr nach den gesuchten Negativen untersuchen, sondern legt alle zusammengehörigen Filmstreifen eines Erstauftrages in die Auftragstasche.

Die mit der Adresse des Kunden versehene Auftragstasche wird schliesslich an das Fotolabor abgeliefert. Damit die verschiedenen Nachbestellaufträge in einem Fotofinishing Grosslabor rationell verarbeitet werden können, werden die einzelnen geschnittenen Filmstreifen aus mehreren Aufträgen üblicherweise in einer Vorbereitungsstation an ein Trägerband angeklebt und zu einer Filmrolle aufgewickelt. Dabei werden gleichzeitig die Bestelldaten erfasst, in die Vorbereitungsstation eingegeben und auf einen Datenträger, beispielsweise eine Computerdiskette oder ähnliches, übertragen. Die Filmrolle und der Datenträger werden dann an eine weitere Verarbeitungsstation, beispielsweise einen fotografischen Printer, gegeben, in welcher die Aufträge vorzugsweise vollautomatisch abgearbeitet werden und die gewünschten fotografischen Kopien erstellt werden. Für die Eingabe der Bestelldaten eines Auftrages gibt es üblicherweise zwei Verfahren, die von der Art des Kundenauftrages abhängen.
- Bei Filmstreifen mit angeklebtem Tabstreifen hat der Kunde seine Wünsche unterhalb des entsprechenden Negativs auf dem Streifen eingetragen. Das Bedienungspersonal an der Vorbereitungsstation liest die Kundenangaben von dem Tabstreifen des jeweiligen Filmstreifens ab und gibt diese Daten entweder vor oder nach dem Einführen des Filmstreifens in die Vorbereitungsstation über eine Tastatur ein.
- In den Fällen, in denen die auftragsspezifischen Kundendaten in einer Tabelle enthalten sind, die auf der Auftragstasche oder auf anderen Verpackungselementen der Filmstreifen aufgedruckt ist, wählt das Bedienungspersonal an der Vorbereitungsstation einen sogenannten Tabellenmodus und gibt die in der Tabelle enthaltenen Kundenangaben über eine Tastatur in die Vorbereitungsstation ein. Dabei wird geräteintern eine sogenannte Gerätetabelle erstellt, die im wesentlichen eine elektronische Kopie der vom Kunden ausgefüllten Tabelle darstellt. Danach gibt das Bedienungspersonal die geschnittenen Filmstreifen einzeln in beliebiger Reihenfolge in die Vorbereitungsstation ein, wo sie in weiterer Folge an ein Trägerband angeklebt werden. Uni zu gewährleisten, dass die Negative auf dem eingegebenen Filmstreifen korrekt mit den Kundendaten in der Gerätetabelle korreliert werden, muss das Bedienungspersonal der Vorbereitungsstation immer auch jeweils die erste Negativnummer des eingegebenen Filmstreifens mitteilen. Zudem muss das Bedienungspersonal auch darauf achten, dass die Filmstreifen immer in der gleichen Art eingegeben werden, das heisst, die Emulsionsseite der Filmstreifen muss in der korrekten Position liegen (üblicherweise nach unten), und eine einmal gewählte Art der Negativnummernfolge, auf- bzw. absteigend, muss beibehalten werden.

Bei der Eingabe der geschnittenen Filmstreifen in die Vorbereitungsstation, wo sie an ein Trägerband angeklebt werden und zu einer Filmrolle aufgewickelt werden, sind häufig eine Reihe von Fehlmanipulationen zu beobachten, die sich negativ auf den Arbeitsablauf und insbesondere auf die Durchlaufzeit eines Kundenauftrages auswirken können. Es kann vorkommen, dass ein Filmstreifen leicht schräg eingegeben wird und in dieser Position an das Trägerband angeklebt werden. Abgesehen davon, dass dies zu Störungen in der Führung des Filmmaterials in nachfolgenden vollautomatischen Verarbeitungsstationen führen kann, werden auf diese Weise oft Bilder mit unschönen Rändern produziert. Derartige Bilder sind für den Kunden in der Regel nicht akzeptabel, und der Kopiervorgang muss mit korrekt liegenden Filmstreifen wiederholt werden. Es kommt auch vor, dass Filmstreifen in mit der Emulsionsschicht auf der falschen Seite eingegeben werden und in dieser Position an das Trägerband angeklebt werden. Dies führt später zu seitenverkehrten und unscharfen Bildern, die ebenfalls nicht akzeptabel sind und in einer Wiederholung des ganzen Vorgangs resultieren. Insbesondere bei Bildern, die Motive mit Beschriftungen enthalten, wird in diesem Fall die Schrift seitenverkehrt abgebildet, was natürlich völlig unakzeptabel ist.

Vielfach werden auch Filmstreifen eingegeben, die gar keine Negative enthalten, von denen der Kunde ein Bild wünscht. Dies ist insbesondere dann der Fall, wenn der Kunde sämtliche Filmstreifen mit dem Kopierauftrag mitsendet. Auf diese Weise werden viele Filmstreifen unnötigerweise an das Trägerband angeklebt, was zu einer massiven Produktivitätseinbusse in der Vorbereitungsstation und viel mehr noch bei den nachfolgenden automatischen Verarbeitungsstationen führen kann.

Bei den bekannten Vorbereitungsstationen ist die Behebung all dieser Fehler erst nach dem Verkleben der Filmstreifen möglich. Das Bedienungspersonal kann, sofern der Fehler überhaupt festgestellt wird, dem Gerät angeben, dass beabsichtigt ist, einen Filmstreifen wieder zu entfernen. Diese Prozedur ist aber relativ aufwendig, da in diesem Fall der bereits angeklebte Filmstreifen wieder von dem Trägerband abgelöst werden muss und gegebenenfalls nochmals neu eingegeben werden muss. Dabei entsteht auf der zusammengeklebten Filmrolle aus einzelnen Filmstreifen eine Lücke im Trägerband, die bei der Weiterverarbeitung in den nachfolgenden üblicherweise vollautomatischen Stationen zu Störungen führen kann. Zudem steht die Vorbereitungsstation während der Fehlerbehebung still.

Es besteht daher der Wunsch nach einem Verfahren und nach einer Vorrichtung zur Vorbereitung von Filmstreifen für Nachbestellaufträge, bei der die zuvor geschilderten Fehlbedienungen und überflüssigen Eingaben von nicht benötigten Filmstreifen dahingehend kompensiert werden, dass keine Produktivitätseinbussen auftreten. Störungen und fehlerhafte Belichtungen aufgrund von Fehllagen von Filmstreifen sollen vermieden werden.

Die Lösung all dieser und noch weiterer Aufgaben besteht in einem Verfahren und in einer Vorrichtung gemäss dem jeweiligen kennzeichnenden Teil des Verfahrensanspruchs 1 bzw. des unabhängigen Vorrichtungsanspruchs 9.

Bei dem erfindungsgemässen Verfahren zur Vorbereitung von Filmstreifen für Nachbestellaufträge werden die zu einem Kundenauftrag gehörigen Filmstreifen, die jeweils eine Anzahl von numerierten Kopiervorlagen enthalten, in eine Vorbereitungsstation eingespeist. Dort werden sie an ein Trägerband angeklebt und zu einer Filmrolle aufgespult, welche bei nachfolgenden Verarbeitungsstationen einsetzbar ist. Es werden auch die kundenspezifischen Auftragsdaten hinsichtlich der gewünschten Anzahl Kopien bestimmter Kopiervorlagen und gegebenenfalls des gewünschten Kopierformats über eine Eingabeeinheit in die Vorbereitungsstation eingegeben und auf ein Trägermedium abgespeichert, welches mit den nachfolgenden Verarbeitungsstationen kompatibel ist. Dabei werden die kundenspezifischen Auftragsdaten vor dem Einspeisen der Filmstreifen eingegeben. Die eingespeisten Filmstreifen werden vor dem Ankleben an das Trägerband automatisch hinsichtlich ihrer Lage parallel zur Transportrichtung und hinsichtlich der Nummernfolge der Kopiervorlagen auf dem jeweiligen Filmstreifen untersucht, und durch Vergleich mit den eingegebenen kundenspezifischen Auftragsdaten wird geprüft, ob der eingespeiste Filmstreifen für die Abarbeitung des Kundenauftrags erforderlich ist. Im Falle einer fehlerhaften Lage eines Filmstreifens bzw. im Falle eines für die Auftragsabarbeitung überflüssigen Filmstreifens wird das Bedienungspersonal automatisch auf den jeweiligen Fehler aufmerksam gemacht, bzw. es wird der betreffende Filmstreifen automatisch ausgestossen, bevor er an das Trägerband angeklebt wird. Auf diese Weise werden Fehlbedienungen durch das Bedienungspersonal kompensiert und die Quelle für mögliche Störungen und/oder eine fehlerhafte Weiterverarbeitung der Kopiervorlagen, beispielsweise fehlerhafte Belichtungen, zuverlässig vermieden. Schräg oder verkehrt eingegebene Filmstreifen müssen nicht mehr mühsam vom Trägerband abgelöst werden. Indem Filmstreifen, die für die Abarbeitung eines Kundenauftrags überflüssig sind, da von den auf ihnen enthaltenen Kopiervorlagen keine Bilder gewünscht werden, vorzugsweise automatisch ausgeschieden werden, werden Produktivitätseinbussen bei der Vorbereitungsstation und insbesondere bei den nachfolgenden Verarbeitungsstationen vermieden.

In einer besonders bevorzugten Variante des erfindungsgemässen Verfahrens wird ein Filmstreifen derart eingelegt, dass er einen unmittelbar vor einem Einzugswalzenpaar angeordneten Sensor aktiviert und je nach Länge des Filmstreifens wenigstens ein weiterer lichtelektrischer Sensor aktiviert wird, der im Eingabebereich der Vorbereitungsstation parallel zur Transportrichtung der Filmstreifen in einem vorgegebenen Abstand von dem ersten Sensor angeordnet ist. Dabei setzt die Aktivierung des ersten Sensors einen Antrieb für das Einzugswalzenpaar und gegebenenfalls für weitere Transportwalzenpaare in Gang. Der Filmstreifen wird von Hand soweit vorgeschoben, bis seine Vorderkante von dem Einzugswalzenpaar erfasst wird und der Filmstreifen automatisch weiter eingezogen wird. Die Umdrehung der Gegenrolle des Einzugswalzenpaares wird mit einem Umdrehungssensor, vorzugsweise mit einem Winkelencoder gemessen, um auf diese Weise die Wegstrecke zu messen die der Filmstreifen zurücklegt. Mit Hilfe einer fotoelektrischen Abtasteinrichtung, die, in Transportrichtung des Filmstreifens gesehen, hinter dem Einzugsrollenpaar angeordnet ist, wird die vorlaufende Vorderkante des Filmstreifens detektiert und ein seitlich der ersten Kopiervorlage angeordneter DX-Code mit Start- und Stopsequenz und mit einer codierten Vorlagennummer gelesen. Aus der Lesbarkeit des DX-Codes kann auf die korrekte Lage des Filmstreifens zurückgeschlossen werden. Aus der Lage des DX-Codes wird die Lage der Schichtseite des Filmstreifens bestimmt. Bei Anliegen der Startsequenz des DX-Codes vor der codierten Kopiervorlagennummer wird auf eine ansteigende Nummernfolge bzw. bei Anliegen der Stopsequenz des DX-Codes vor der codierten Kopiervorlagennummer auf eine Absteigende Nummernfolge geschlossen. Bei Detektion des hinteren Endes des Filmstreifens wird aus dem Abstand des ansprechenden Sensors vor dem Einzugswalzenpaar und der detektierten Umdrehungen der Gegenrolle des Einzugswalzenpaars die Länge des Filmstreifens bestimmt. Aus der Filmlänge und der Information über das An- oder Absteigen der Nummernfolge der Kopiervorlagen können die auf dem Filmstreifen befindlichen Kopiervorlagennummern bestimmt werden. Anhand der zuvor eingegebenen Gerätetabelle wird sodann automatisch entschieden, ob von den Kopiervorlagen auf dem betreffenden Filmstreifen Kopien gewünscht werden. Zutreffendenfalls und unter der Voraussetzung, dass der Filmstreifen korrekt eingegeben wurde und seine Schichtseite korrekt vorliegt, wird der betreffende Filmstreifen zu einem Umlenkwalzenpaar weitertransportiert, über welches ein Trägerband geführt ist, an welches der Filmstreifen in weiterer Folge angeklebt wird. Im Falle einer fehlerhaften Lage des Filmstreifens oder falls festgestellt wird, dass der Filmstreifen für die Abarbeitung des Auftrags nicht benötigt wird, kann dieser durch Umkehrung der Drehbewegung des Einzugswalzenpaars und gegebenenfalls weiterer Transportwalzenpaare automatisch entgegen der Einschubrichtung wieder ausgestossen werden bzw. über einen alternativen Transportweg wieder aus der Vorbereitungsstation entfernt werden.

Die erfindungsgemässe Vorrichtung zur Vorbereitung von Filmstreifen für Nachbestellaufträge umfasst einen Eingabebereich, in dem eine Anzahl von Kopiervorlagen aufweisende Filmstreifen eines Kundenauftrages entlang einer Arbeitsfläche einem Einzugswalzenpaar zugeführt werden, eine Klebestation zum Ankleben der eingespeisten Filmstreifen an ein Trägerband, das über ein Umlenkwalzenpaar geführt ist, und eine Rechnereinheit, in welche kundenspezifische Auftragsdaten hinsichtlich der gewünschten Anzahl Kopien bestimmter Kopiervorlagen und gegebenenfalls des gewünschten Kopierformats eingegeben und auf ein mit weiteren Verarbeitungsstationen kompatibles Speichermedium aufgezeichnet werden. Bezogen auf die Transportrichtung der Filmstreifen in der Vorrichtung sind vor dem Einzugswalzenpaar wenigstens ein erster und ein zweiter lichtelektrischer Sensor zur Detektion der Seitenkante und des hinteren Endes eines eingespeisten Filmstreifens in einem vorgegebenen Abstand von dem Einzugswalzenpaar vorgesehen. Dabei steuert der erste dem Einzugswalzenpaar nähere Sensor Antriebsmittel für das Einzugswalzenpaar und gegebenenfalls noch weitere Transportwalzenpaare. Die Gegenwalze des Einzugswalzenpaars ist mit einem Umdrehungsdetektor, vorzugsweise einem Winkelencoder, verbunden. In einem vorgegebenen Abstand hinter dem Einzugswalzenpaar ist eine lichtelektrische Abtasteinheit angeordnet ist, welche die vorgeschobene Vorderkante des Filmstreifens detektiert und zum Erkennen von Vorlagennummern ausgebildet ist, die seitlich jeder Vorlage auf dem Filmstreifen aufgedruckt sind. Die lichtelektrischen Sensoren, der Umdrehungsdetektor, die lichtelektrische Abtasteinheit, die Antriebsmittel für das Einzugswalzenpaar und gegebenenfalls weitere Transportwalzenpaare sowie Antriebsmittel für das Umlenkwalzenpaar in der Klebestation sind mit der Rechnereinheit derart verbunden, dass einerseits detektierte Signale und Informationen an die Rechnereinheit geleitet werden und andererseits Steuersignale an die entsprechenden Antriebsmittel und gegebenenfalls noch weitere angeschlossene Transportmittel für die Filmstreifen gegeben werden können. Mit der derart ausgebildeten Vorrichtung ist das erfindungsgemässe Verfahren sehr einfach durchführbar.

Um unterschiedlich lange Filmstreifen zuverlässig zu erfassen und deren Länge zuverlässig bestimmen zu können, sind bezogen auf die Transportrichtung der Filmstreifen in der Verarbeitungsstation vor dem Einzugswalzenpaar vorzugsweise drei lichtelektrische Sensoren zur Detektion der Seitenkante und des hinteren Endes eines eingespeisten Filmstreifens in einem vorgegebenen Abstand von dem Einzugswalzenpaar vorgesehen.

Die lichtelektrische Abtasteinrichtung ist vorzugsweise ein DX-Code Leser, da in diesem Fall die seitlich der Kopiervorlagen in einem DX-Code enthaltene Information für die Durchführung des erfindungsgemässen Verfahrens herangezogen werden kann. Insbesondere ist es dabei möglich, die Start- und Stopsequenzen des DX-Codes in das Verfahren zur Ermittlung der Vorlagennummernfolge miteinzubeziehen, was das Verfahren weiter vereinfacht.

Vorzugsweise sind das Einzugsrollenpaar und gegebenenfalls die weiteren Transportrollenpaare in Einzugsrichtung und in die Gegenrichtung antreibbar, um auf diese Weise nicht benötigte oder nicht korrekt eingegebene Filmstreifen wieder in Einschubrichtung auszustossen.

Alternativ dazu können bezogen auf die Einzugsrichtung der Filmstreifen hinter der lichtelektrischen Abtasteinrichtung aber vor dem Umlenkwalzenpaar in der Transportbahn der Filmstreifen eine Weiche und weitere Filmtransportmitteln vorgesehen sein, welche durch die Rechnereinheit gesteuert sind und bei Bedarf, falls ein Filmstreifen auszuscheiden ist, aktivierbar sind. Auf diese Weise kann ein Filmstreifen auf einem alternativen Weg aus der Vorbereitungsstation ausgeschieden werden.

Die geschnittenen Filmstreifen weisen in der Regel zwischen vier und sechs vollformatige Kleinbildkopiervorlagen bzw. eine entsprechend höhere Anzahl halbformatiger Kopiervorlagen auf. Besonders vorteilhaft für die Anwendung des erfindungsgemässen Verfahrens bei allen üblicherweise auftauchenden Filmstreifenlängen ist es, wenn der Abstand des ersten lichtelektrischen Sensors vom Einzugswalzenpaar etwa von 10 mm bis 20 mm beträgt und ein zweiter und gegebenenfalls ein dritter lichtelektrischer Sensor jeweils in einem Abstand von etwa 30 mm bis etwa 80 mm vom vorhergehenden Sensor angeordnet sind. Dabei beträgt der Abstand der lichtelektrischen Abtasteineheit vom Einzugswalzenpaar vorzugsweise von etwa 10 mm bis etwa 30 mm.

Im folgenden wird die Erfindung unter Bezugnahme auf die beispielsweisen schematischen Darstellungen näher erläutert. Es zeigen:
- Fig. 1: eine Vorbereitungsstation für Filmstreifen,
- Fig. 2: einen Seitenriss des erfindungswesentlichen Bereichs der Vorrichtung, und
- Fig. 3: eine Aufsicht des erfindungswesentlichen Bereichs der Vorrichtung.

In Fig. 1 ist eine Vorbereitungsstation für Filmstreifen gesamthaft mit dem Bezugszeichen 1 versehen. Derartige Geräte kommen in Grosslabors zum Einsatz, wo einzelne geschnittene Filmstreifen eines Nachbestellauftrags mit üblicherweise 4 bis 6 Kopiervorlagen, normalerweise Negativvorlagen, an ein Trägerband angeklebt werden und sodann auf eine Filmspule aufgewickelt werden. Diese Spule mit den an das Trägerband angeklebten Filmstreifen wird eingangs eines fotografischen Kopiergerätes angesteckt, dann wird der Kundenauftrag gemäss den Auftragsdaten weitgehend vollautomatisch abgearbeitet.

Das Gerät weist ein Gehäuse 2 auf, in dem diverse elektronische, elektrische und mechanische Gerätebestandteile, beispielsweise Antriebsmittel für Filmtransporteinrichtungen etc., untergebracht sind. Ein Arbeitstisch 3 erstreckt sich horizontal über die Länge des Gehäuses 2 und dient als Arbeitsfläche für das Bedienungspersonal. Auf dem Arbeitstisch 3 befindet sich ein Eingabebereich 4 für die Filmstreifen und daran angeschlossen eine Klebestation 5, in der die einzelnen Filmstreifen an das vorzugsweise Trägerband angeklebt werden. Üblicherweise besteht das Trägerband 77 aus einem Klebeband 7 und einem Papierband 70, welche derart miteinander verklebt werden, dass der äusserste Längsrand der Filmstreifen zwischen den beiden Bändern liegt und an das Klebeband 7 angeklebt ist. Das Klebeband 7 wird von einer Abwickelspule 6 abgewickelt, die oberhalb des Arbeitstisches 3 an der Gehäusefrontseite ansteckbar ist. Eine zweite Abwickelspule 14 mit dem Papierband 70 ist unterhalb der Arbeitsplatte 3 angeordnet und wird der Klebestation 5 zugeführt. Die in der Klebestation 5 zum Trägerband 77 zusammengeklebten Bänder werden auf eine Aufwickelspule 8 gespult, die an der Gehäusefrontseite ansteckbar ist.

In den Arbeitstisch 3 sind Beleuchtungsflächen 9 eingelassen, die es dem Bedienungspersonal erlauben, die Kopiervorlagen auf den Filmstreifen zu betrachten. Eine in die Arbeitsplatte integrierte Tastatur 11 steht mit einer im Gehäuse 2 untergebrachten Rechnereinheit 10 in Verbindung. Über diese können die kundenspezifischen Auftragsdaten und eventuelle Korrekturwerte in die Rechnereinheit 10 eingegenen werden. Die Rechnereinheit weist eine Anzeigeeinrichtung 12 auf, über welche die über die Tastatur 11 eingegebenen Informationen vom Bedienungspersonal überprüft werden können. Die Anzeigeeinrichtung 12 kann aber gegebenenfalls auch Nachrichten und Informationen, beispielsweise Fehlermeldungen, anzeigen. Beispielsweise ist die Anszeigeeinrichtung 12 ein Display oder ein Bildschirm. Die vom Bedienungspersonal eingegebenen Daten werden auf ein Speichermedium 13 abgelegt, welches mit den nachfolgenden Verarbeitungsstationen kompatibel ist. Beispielsweise werden als Speichermedium Magnetbandkassetten oder Computerdisketten eingesetzt. Auf diese Weise werden alle zu den auf die Filmspule 8 aufgewickelten Filmstreifen gehörigen Nachbestelldaten auf einem Magnetband oder einer Computerdiskette abgespeichert und können dann zusammen mit der Filmspule an die nachfolgenden Verarbeitungsstationen weitergeleitet werden.

Der erfindungswesentliche Bereich der Vorbereitungsstation 1 umfasst im wesentlichen den Eingabebereich 4 für die Filmstreifen bis zur Klebestation 5. Dieser Bereich ist in den Fig. 2 und 3 im Seiten- bzw. im Aufriss dargestellt Der Eingabebereich 4 weist ein Einzugswalzenpaar 41,42 und gegebenenfalls noch weitere Transportwalzenpaare 43,44 bzw. 45,46 auf, die über einen Motor 40 antreibbar sind. Dabei ist immer nur jeweils eine Walze angetrieben, während die zweite eine Gegenrolle bildet. Im vorliegenden Ausführungsbeispiel sind jeweils die Walzen mit dem ungeradzahligen Bezugszeichen 41,43,45 antreibbar, während diejenigen mit den geraden Bezugszeichen 42,44 46 die Gegenrollen darstellen. Ein Umdrehungsdetektor 47 überwacht die Gegenrolle 42 des Einzugswalzenpaars 41,42 und ist mit der Rechnereinheit 10 verbunden. Vorzugsweise ist der Umdrehungsdetektor 47 ein Winkelencoder; auf diese Weise kann nicht nur detektiert werden, ob die Gegenrolle 42 sich dreht, sondern es können auch die Umdrehungen über den gemessenen Winkel gezählt werden. Es ist vorteilhaft, den Umdrehungsdetektor 47 bei der Gegenrolle 42 anzuordnen, da diese exakt auf dem einlaufenden Filmstreifen F abrollt. Die Winkelinformationen des Umdrehungsdetektors 47 können in der Rechnereinheit in Längeneinheiten umgesetzt werden, die der Filmstreifen F vom Einzugswalzenpaar 41,42 vorgeschoben wird. Der eingegebene Filmstreifen wird entlang der Transportebene T zwischen den Walzenpaaren hindurchtransportiert. Die Transportrichtung D verläuft im vorliegenden Ausführungsbeispiel von links nach rechts, vom Einzugswalzenpaar 41,42 bis zu einem Umlenkwalzenpaar 71,72 in der Klebestation 5. Das KLebeband 7 sowie das Papierband 70 sind über die Umlenkwalzen 71,72 geführt. Beim Durchtransport eines Filmstreifens F zwischen den Umlenkwalzen 71,72 wird das Klebeband an dessen äussersten Längsrand und am Papierband 70 angeklebt und auf diese Weise der Filmstreifen F mit dem Trägerband 77 verbunden.

Vor dem Einzugswalzenpaar 41,42 sind drei lichtelektrische Sensoren angeordnet, die über nicht näher bezeichnete Signalleitungen mit der Rechnereinheit 10 verbunden sind. Vom Einzugswalzenpaar 41,42 aus gezählt sind dies ein erster 49, ein zweiter 50 und ein dritter Sensor 51. Der Abstand des ersten lichtelektrischen Sensors 49 vom Einzugswalzenpaar 41,42 beträgt etwa von 10 mmbis 20 mm. Der zweite und der dritte Sensor 50 bzw. 51 sind jeweils in einem Abstand von etwa 30 mm bis etwa 80 mm vom jeweiligen vorhergehenden Sensor 49 bzw. 50 angeordnet. Dabei ist die Anordnung der Sensoren 49-51 parallel zur Transportrichtung D der Filmstreifen F.

Die Signale des ersten Sensors 49 können auch zur Steuerung des Antriebsmotors 40 für das Einzugswalzenpaar 41,42 und die weiteren Transportwalzenpaare 43,44 bzw. 45,46 herangezogen werden. Es versteht sich, dass der Antriebsmotor für das Einzugswalzenpaar 41,42 und für die weiteren Transportwalzenpaare 43,44 bzw. 45,46 auch auf andere Art gesteuert werden kann. Beispielsweise kann dazu auch der Umdrehungsdetektor 47 an der Gegenrolle 42 des Einzugswalzenpaars 41,42 herangezogen werden. Wenn die vorlaufende Vorderkante des Filmstreifens F in den Spalt zwischen der angetriebenen Walze 41 und der Gegenrolle 42 eintritt, wird die Gegenrolle 42 gedreht. Die Drehbewegung wird detektiert und in Folge wird der Antriebsmotor 40 aktiviert.

Die lichtelektrischen Sensoren 49-51 dienen zur Detektion des hinteren Endes des eingelegten Filmstreifens F. Aus der Detektions des hinteren Endes des Filmstreifens F und der Winkelinformation des Umdrehungsdetektors 47 wird in der Rechnereinheit 10 die Länge des eingegebenen Filmstreifens F bestimmt. Dies erfolgt einfach durch Addition der aus der Winkelinformation ermittelten Vorschubstrecke und dem Abstand des Sensors, der das hintere Ende des Filmstreifens F festgestellt hat, vom Einzugswalzenpaar 41,42. Prinzipiell reichen zwei Sensoren für die Überprüfung der korrekten Lage eines eingegebenen Filmstreifens F aus, jedoch sind, wie dargestellt, vorzugsweise drei lichtelektrische Sensoren 49-51 vorgesehen, da auf diese Weise Filmstreifen F unterschiedlicher Längen ausgemessen werden können, ohne den bei bekannten Vorbereitungsstationen bestehenden Abstand zwischen dem Einzugswalzenpaar 41,42 und dem Umlenkwalzenpaar 71,72 verändern zu müssen. Dies hat den Vorteil, dass auch bereits bestehende Geräte nachgerüstet werden können, um für die Anwendung des erfindungsgemässen Verfahrens geeignet zu sein.

Hinter dem Einzugswalzenpaar 41,42 (bezogen auf die Transportrichtung D der Filmstreifen F) ist eine lichtelektrische Abtasteinrichtung 48 angeordnet, die über eine nicht näher bezeichnete Signalleitung mit der Rechnereinheit 10 verbunden ist. Mit Hilfe dieser Abtasteinrichtung 48 werden die Nummern der Kopiervorlagen N auf dem vorbeitransportierten Filmstreifen F sowie ein seitlicher Versatz des Filmestreifens F, beispielsweise durch schräge Eingabe, festgestellt. Dies erfolgt einfach über die Feststellung, ob die Nummer überhaupt gelesen werden kann. Darüber hinaus kann mit der Abtasteinrichtung 48 auch die korrekte Lage der Schichtseite des Filmstreifens F festgestellt werden.

Vorzugsweise ist die Abtasteinrichtung 48 ein DX-Code Leser, welcher den auf dem Filmstreifen F seitlich jeder Kopiervorlage N angeordneten DX-Code abtastet. Auf diese Weise kann die im DX-Code enthaltene Kopiervorlagennummer festgestellt werden. Die DX-Codes sind sehr schmal, sodass ein seitlicher Versatz des Filmstreifens F in einer unvollständigen Erfassung des Codes durch den DX-Code Leser 48 resultiert. Besonders vorteilhaft ist es dabei, dass jeder DX-Code eine Startsequenz und eine Stopsequenz aufweist. Je nachdem, ob an dem DX-Code Leser 48 zuerst eine Startsequenz oder eine Stopsequenz anliegt, ist damit festgelegt, ob die Kopiervorlagennummern auf dem Filmstreifen F in aufsteigender oder in absteigender Folge vorliegen; zudem kann auf diese Weise auch festgestellt werden, ob die Schichtseite des Filmstreifens F in der korrekten Lage vorliegt. Für diese Untersuchungen reicht es im allgemeinen aus, den ersten auf dem Filmstreifen F befindlichen DX-Code zu lesen. Nur in dem Fall, dass dieser erste DX-Code nicht lesbar ist, beispielsweise weil er zerstört ist, muss der nächste lesbare DX-Code herangezogen werden.

Aus der Information, ob die Abfolge der Nummern der Kopiervorlagen N auf dem Filmstreifen F auf- oder in absteigend ist und aus der ermittelten Länge des Filmstreifens F können die auf dem Filmstreifen F befindlichen Kopiervorlagen N eindeutig identifiziert werden. Nur im Falle von halbformatigen Kopiervorlagen N muss der Rechnereinheit 10 diese Information übermittelt werden. Dies kann manuell durch Eingabe über die Tastatur 11 erfolgen, oder mit Hilfe eines Sensors, der die Stege zwischen den Kopiervorlagen N detektiert. Aus dem Abstand der Stege kann dann auf das Format der auf dem Filmstreifen befindlichen Kopiervorlagen geschlossen werden. Der Sensor kann zusätzlich vor dem Einzugwalzenpaar 41,42 vorgesehen sein, es kann aber beispielsweise auch der erste Sensor 49 bzw. auch der DX-Code Leser 48 dazu ausgebildet sein. Die ermittelten Kopiervorlagennummern auf dem anliegenden Filmstreifen F werden mit den in die Rechnereinheit 10 eingegebenen Kundenangaben verglichen und danach entschieden, ob der betreffende Filmstreifen für die Abarbeitung des Nachbestellauftrags erforderlich ist und an das Trägerband 77 angeklebt werden soll oder ob er aus dem Gerät ausgeschieden werden soll.

Um einen Filmstreifen F wieder aus dem Gerät ausstossen zu können, ist es zweckmässig, wenn das Einzugswalzenpaar 41,42 und die Transportwalzenpaare 43,44 bzw. 45,46 auch entgegen der Einzugsrichtung D antreibbar sind. Soll dann ein Filmstreifen F ausgestossen werden, so gibt die Rechnereinheit 10 an den Antriebsmotor 40 für das Einzugwalzenpaar 41,42 und die weiteren Transportwalzenpaare 43,44 bzw, 45,46 ein entsprechendes Signal. Der Motor dreht sich in die Gegenrichtung, entsprechend kehrt sich die Umdrehungsrichtung der Walzenpaare um, und der Filmstreifen F wird entgegen der Einzugsrichtung D wieder ausgestossen. In einer alternativen Ausführungsform der Erfindung können zwischen dem zweiten Transportwalzenpaar 45,46 und dem Umlenkwalzenpaar 71,72 der Klebestation 5 eine Weiche und weitere Transportmittel für einen Filmstreifen F vorgesehen sein, welche durch die Rechnereinheit 10 gesteuert sind. Eine derartige Weiche ist in der EP-A-0,554,639 beschrieben, welche hiermit zum integralen Bestandteil dieser Beschreibung erklärt wird. Die Weiche und die weiteren Transportmittel werden bei Bedarf aktiviert, falls ein Filmstreifen F ausgeschieden werden soll. In diesem Fall wird der Filmstreifen nicht entgegen der Einzugsrichtung wieder ausgestossen, sondern er wird zu einem ober- oder unterhalb oder seitlich des Eingabebereichs 4 angeordneten Ausgabebereich transportiert.

Das erfindungsgemässe Verfahren wird bevorzugt in der folgend beschriebenen Weise durchgeführt:
- Der eine Anzahl von Kopiervorlagen N aufweisende Filmstreifen F wird derart eingelegt, dass er die vor dem Einzugswalzenpaar 41,42 angeordneten ersten und zweiten lichtelektrischen Sensoren 49 bzw. 50 aktiviert. Je nach Länge des Filmstreifens F wird dabei auch der dritte lichtelektrische Sensor 51 von der eingeschobenen Längskante des Filmstreifens F aktiviert. Die von den Sensoren 49-51 generierten Signale werden an die Rechnereinheit 10 weitergeleitet.
- Die Aktivierung des ersten Sensors 49 setzt den Antriebsmotor 40 für das Einzugswalzenpaar 41,42 und die gegebenenfalls vorgesehenen weiteren Transportwalzenpaare 43,44 bzw. 45,46 in Gang.
- Der Filmstreifen F wird von Hand soweit vorgeschoben, bis seine Vorderkante von dem Einzugswalzenpaar 41,42 erfasst wird und der Filmstreifen F automatisch weiter eingezogen wird.
- Sobald der Filmstreifen zwischen die angetriebene Walze 41 und die mit Federkraft gegen die Antriebswalze 41 gdrückte Gegenrolle 42 des Einzugswalzenpaars gelangt, rollt die Gegenrolle 42 auf dem Filmstreifen ab. Die Umdrehung der Gegenrolle 42 wird mit dem Umdrehungssensor 47 gemessen wird, um auf diese Weise die Wegstrecke zu messen die der Filmstreifen F von dem Einzugswalzenpaar vorgeschoben wird.
- Mit Hilfe der fotoelektrischen Abtasteinrichtung 48, die, in Transportrichtung D des Filmstreifens F gesehen, hinter dem Einzugsrollenpaar 41,42 angeordnet ist, wird die vorlaufende Vorderkante des Filmstreifens detektiert und der erste lesbare seitlich der ersten Kopiervorlage angeordnete DX-Code mit Start- und Stopsequenz und mit der codierten Vorlagennummer gelesen.
- Aus der Lesbarkeit des DX-Codes wird auf die korrekte Lage des Filmstreifens zurückgeschlossen.
- Bei Anliegen der Startsequenz des DX-Codes vor der codierten Kopiervorlagennummer wird auf eine ansteigende Nummernfolge bzw. bei Anliegen der Stopsequenz des DX-Codes vor der codierten Kopiervorlagennummer auf eine absteigende Nummernfolge der Kopiervorlagen N auf dem Filmstreifen F geschlossen.
- Aufgrund der Reihenfolge des Auftretens von Startsequenz und Stopsequenz und aufgrund der festgestellten Lage des DX-Codes entweder an der in Transportrichtung rechten oder linken Längsseite des Filmstreifens wird die korrekte Lage der Schichtseite des Filmstreifens F überprüft.
- Bei Detektion des hinteren Endes des Filmstreifens F wird aus dem Abstand des ansprechenden Sensors von dem Einzugswalzenpaar 41,42 und der detektierten Umdrehungen der Gegenrolle 42 des Einzugswalzenpaars die Länge des Filmstreifens F bestimmt.
- Aus der ermittelten Länge und der Information über das An- oder Absteigen der Nummernfolge der Kopiervorlagen N werden die auf dem Filmstreifen befindlichen Kopiervorlagennummern bestimmt.
- Anhand der zuvor in die Rechnereinheit 10 eingegebenen kundenspezifischen Auftragsdaten wird automatisch entschieden, ob von den auf dem betreffenden Filmstreifen F vohandenen Kopiervorlagen N Kopien gewünscht werden.
- Zutreffendenfalls und unter der Voraussetzung, dass der Filmstreifen F korrekt eingegeben wurde und seine Schichtseite korrekt vorliegt, wird der betreffende Filmstreifen F zu dem in der Klebestation 5 angeordneten Umlenkwalzenpaar 71,72 weitertransportiert, über welches das Klebeband 7 respektive das Papierband 70 geführt sind, an welche der Filmstreifen F in weiterer Folge angeklebt wird.
- Im Falle einer fehlerhaften Lage des Filmstreifens F oder falls festgestellt wird, dass der Filmstreifen F für die Abarbeitung des Nachbestellauftrags nicht benötigt wird, wird dieser durch Umkehrung der Drehbewegung des Einzugswalzenpaars 41,42 und gegebenenfalls der weiteren Transportwalzenpaare 43,44 bzw. 45,46 automatisch entgegen der Einschubrichtung wieder ausgestossen bzw. über einen alternativen Transportweg wieder aus der Vorbereitungsstation entfernt.

Bei dem erfindungsgemässen Verfahren und der Vorrichtung zur Vorbereitung von Filmstreifen für Nachbestellaufträge können die gängigsten Fehlbedienungen durch das Bedienungspersonal kompensiert werden, ohne dass es zu grösseren Unterbrechungen des Arbeitsablaufes kommt. Das Personal muss sich nicht mehr darum kümmern, dass die Filmstreifen immer in einer einmal gewählten Orientierung (Negativnummernfolge aufsteigend oder absteigend) eingegeben werden. Auch bezüglich der Lage ihrer Schichtseite fehlerhaft eingegebene Filmstreifen werden zuverlässig erkannt und das Bedienungspersonal darauf aufmerksam gemacht Fehlerhaft eingegebene und für die Abarbeitung eines Nachbestellauftrags überflüssige Filmstreifen werden nicht an das Trägerband angeklebt. Dadurch entfallen zeitaufwendige Reparaturtätigkeiten und grössere Lücken, die zu Störungen in den nachfolgenden Verarbeitungsstationen führen können, werden vermieden. Die auf eine Filmspule gewickelten geschnittenen und an das Trägerband angeklebten Filmstreifen sind immer in der korrekten Lage und Produktivitätseinbussen aufgrund überflüssiger Filmstreifen werden vermieden. Die vorgeschlagenen apparativen Änderungen sind auch für die Nachrüstung von bereits bestehenden Vorbereitungsstationen geeignet, um auch mit diesen nach dem erfindungsgemässen Verfahren arbeiten zu können.

## Patentansprüche

1. Verfahren zur Vorbereitung von Filmstreifen für Nachbestellaufträge, bei dem zu einem Kundenauftrag gehörige Filmstreifen (F), die jeweils eine Anzahl von numerierten Kopiervorlagen (N) enthalten, in eine Vorbereitungsstation (1) eingespeist werden, an ein Trägerband (77) angeklebt und zu einer Filmrolle (8) aufgespult werden, welche bei nachfolgenden Verarbeitungsstationen einsetzbar ist, und bei dem kundenspezifische Auftragsdaten hinsichtlich der gewünschten Anzahl Kopien bestimmter Kopiervorlagen (N) und gegebenenfalls des gewünschten Kopierformats über eine Eingabeeinheit (11) in eine an die Vorbereitungsstation (1) angeschlossene Rechnereinheit (10) eingegeben werden und als Gerätetabelle auf ein Trägermedium (13) abgespeichert werden, welches mit den nachfolgenden Verarbeitungsstationen kompatibel ist, dadurch gekennzeichnet, dass die kundenspezifischen Auftragsdaten vor dem Einspeisen der Filmstreifen (F) eingegeben werden, dass die eingespeisten Filmstreifen (F) vor dem Ankleben an das Trägerband (77) automatisch hinsichtlich ihrer Lage parallel zur Transportrichtung (D), hinsichtlich der korrekten Lage der Schichtseite des Filmstreifens (F) und hinsichtlich der Nummernfolge der Kopiervorlagen (N) auf dem jeweiligen Filmstreifen (F) untersucht werden, und dass durch Vergleich mit den eingegebenen kundenspezifischen Auftragsdaten geprüft wird, ob der eingespeiste Filmstreifen (F) für die Abarbeitung des Kundenauftrags erforderlich ist, und dass im Falle einer fehlerhaften Lage eines Filmstreifens (F) bzw. im Falle eines für die Auftragsabarbeitung überflüssigen Filmstreifens (F) das Bedienungspersonal aufmerksam gemacht wird bzw. der betreffende Filmstreifen (F) automatisch ausgestossen wird, bevor er an das Trägerband (77) angeklebt wird.

2. Verfahren nach Anspruch 1, dadurch gekennzeichnet, dass geprüft wird, ob der Filmstreifen (F) seitlich versetzt bzw. schräg in der Transportebene (T) liegt und ob die Schichtseite des Filmstreifens (F) korrekt liegt.

3. Verfahren nach Anspruch 1 oder 2, dadurch gekennzeichnet, dass die Nummernfolge der Kopiervorlagen (N) jedem Filmstreifen (F) mit Hilfe wenigstens einer lichtlelektrischen Abtasteinrichtung (48) bestimmt wird.

4. Verfahren nach Anspruch 3, dadurch gekennzeichnet, dass wenigstens die jeweils erste Kopiervorlagennummer auf einem eingegebenen Filmstreifen (F) mit der lichtelektrischen Abtasteinrichtung (48) bestimmt wird.

5. Verfahren nach Anspruch 3 oder 4, dadurch gekennzeichnet, dass zur Bestimmung der Nummernfolge der Kopiervorlagen (N) auf einem Filmstreifen (F) die in einem sogenannten DX-Code codiert enthaltene Nummer der ersten anliegenden Kopiervorlage auf dem jeweiligen Filmstreifen mit Hilfe eines DX-Code Lesers (48) gelesen wird, dass aus der Lesbarkeit des DX-Codes auf die korrekte Lage des Filmstreifens (F) geschlossen wird, dass festgehalten wird, auf welcher der Längsseiten des Filmstreifens (F) der DX-Code festgestellt wird und ob zunächst eine Start- oder eine Stopsequenz gelesen wird, und aus diesen Informationen auf die richtige Lage der Schichtseite geschlossen wird, dass die Information, ob die Nummernfolge auf- oder absteigend ist, aus dem Anliegen einer Start- oder Stopsequenz vor dem Lesen der codierten Kopiervorlagennummer bestimmt wird, und dass die Nummern der restlichen auf dem betreffenden Filmstreifen (F) befindlichen Kopiervorlagen (N) über eine zuvor erfolgte Längenbestimmung des betreffenden Filmstreifens (F) ermittelt werden.

6. Verfahren nach Anspruch 5, dadurch gekennzeichnet, dass die Länge des Filmstreifens (F) einerseits durch Detektion der Umdrehungen eines Filmeinzugswalzenpaars (41,42), welches unmittelbar im Eingabebereich (4) der Vorbereitungsstation (1) angeordnet ist, und andererseits durch Detektion des hinteren Endes des Filmstreifens (F) bestimmt wird.

7. Verfahren nach Anspruch 6, dadurch gekennzeichnet, dass das hintere Ende des Filmstreifens (F) mit wenigstens einem lichtelektrischen Detektor (49) festgestellt wird, der in einem vorgegebenen Abstand von dem Einzugswalzenpaar (41,42) im Eingabebereich (4) der Vorbereitungsstation (1) angeordnet ist.

8. Verfahren nach einem der vorangehenden Ansprüche, dadurch gekennzeichnet, dass ein Filmstreifen (F) derart eingelegt wird, dass er einen unmittelbar vor einem Einzugswalzenpaar (41,42) angeordneten Sensor (49) aktiviert und je nach Länge des Filmstreifens (F) wenigstens ein weiterer lichtelektrischer Sensor (50 bzw. 51) aktiviert wird, der im Eingabebereich (4) der Vorbereitungsstation (1) parallel zur Transportrichtung (D) der Filmstreifen (F)in einem vorgegebenen Abstand von dem ersten Sensor (49) angeordnet ist,
dass die Aktivierung des ersten Sensors (49) einen Antrieb (40) für das Einzugswalzenpaar (41,42) und gegebenenfalls für weitere Transportwalzenpaare (43,44; 45,46) in Gang setzt, dass der Filmstreifen von Hand soweit vorgeschoben wird, bis seine Vorderkante von dem Einzugswalzenpaar erfasst wird und der Filmstreifen automatisch weiter eingezogen wird,
dass die Umdrehung der Gegenrolle (42) des Einzugswalzenpaares (41,42) mit einem Umdrehungssensor (47), vorzugsweise mit einem Winkelencoder gemessen wird, um auf diese Weise die Wegstrecke zu messen die der Filmstreifen (F) zurücklegt,
dass mit Hilfe einer fotoelektrischen Abtasteinrichtung (48), die, in Transportrichtung (D) des Filmstreifens (F) gesehen, hinter dem Einzugsrollenpaar (41,42) angeordnet ist, die vorlaufende Vorderkante des Filmstreifens (F) detektiert wird und ein seitlich der ersten Kopiervorlage (N) angeordneter DX-Code mit Start- und Stopsequenz und mit einer codierten Vorlagennummer gelesen wird,
dass aus der Lesbarkeit des DX-Codes auf die korrekte Lage des Filmstreifens (F) zurückgeschlossen wird,
dass aus der Lage des DX-Codes und aus der Reihenfolge des Auftretens der Start- und der Stopsequenz die Lage der Schichtseite des Filmstreifens (F) bestimmt wird,
dass bei bei Anliegen der Startsequenz des DX-Codes vor der codierten Kopiervorlagennummer auf eine ansteigende Nummernfolge bzw. bei Anliegen der Stopsequenz des DX-Codes vor der codierten Kopiervorlagennummer auf eine absteigende Nummernfolge geschlossen wird,
dass bei Detektion des hinteren Endes des Filmstreifens (F) aus dem Abstand des ansprechenden Sensors (49 bzw. 50 bzw. 51) von dem Einzugswalzenpaar (41,42) und der detektierten Umdrehungen der Gegenrolle (42) des Einzugswalzenpaars die Länge des Filmstreifens (F) bestimmt wird,
dass aus der Filmlänge und der Information über das An- oder Absteigen der Nummernfolge der Kopiervorlagen (N) die auf dem Filmstreifen (F) befindlichen Kopiervorlagennummern bestimmt werden,
dass anhand der zuvor eingegebenen Gerätetabelle automatisch entschieden wird, ob von den auf dem betreffenden Filmstreifen (F) vorliegenden Kopiervorlagen (N) Kopien gewünscht werden,
dass zutreffendenfalls und unter der Voraussetzung, dass der Filmstreifen (F) korrekt eingegeben wurde und seine Schichtseite korrekt vorliegt, der betreffende Filmstreifen (F) zu einem Umlerkwalzenpaar (71,72) weitertransportiert wird, über welches ein Klebeband (7) und ein Papierband (77) geführt sind, welche miteinander derart zu einem Trägerband (77) verklebt werden, dass der äusserste Rand der Filmstreifen (F) zwischen den Bändern gehalten wird, und
dass im Falle einer fehlerhaften Lage des Filmstreifens (F) oder falls festgestellt wird, dass der Filmstreifen (F) für die Abarbeitung des Auftrags nicht benötigt wird, dieser durch Umkehrung der Drehbewegung des Einzugswalzenpaars (41,42) und gegebenenfalls weiterer Transportwalzenpaare automatisch entgegen der Einschubrichtung (D) wieder ausgestossen wird bzw. über einen alternativen Transportweg wieder aus der Vorbereitungsstation (1) entfernt wird.

9. Vorrichtung zur Vorbereitung von Filmstreifen für Nachbestellaufträge umfassend
einen Eingabebereich (4) in den eine Anzahl von Kopiervorlagen (N) aufweisende Filmstreifen (F) eines Kundenauftrags eingespeist werden,
eine Klebestation (5) zum Ankleben der eingespeisten Filmstreifen auf ein Trägerband (77), und
eine Rechnereinheit (10), in welche kundenspezifische Auftragsdaten hinsichtlich der gewünschten Anzahl von Kopien bestimmter Kopiervorlagen (N) und gegegebenenfalls des gewünschten Kopierformats eingegeben und auf ein mit weiteren Bearbeitungsstationen kompatibles Speichermedium (13) aufgezeichnet werden, gekennzeichnet durch Mittel zum automatischen Untersuchen der eingespeisten Filmstreifen (F) vor dem Ankleben auf das Trägerband (77) hinsichtlich ihrer Lage parallel zur Transportrichtung (D), hinsichtlich der korrekten Lage der Schichtseite des Filmstreifens (F) und hinsichtlich der Nummernfolge der Kopiervorlagen (N) auf dem jeweiligen Filmstreifen (F) und durch Mittel zum Prüfen durch Vergleich mit eingegebenen kundenspezifischen Auftragsdaten, ob der eingespeiste Filmstreifen (F) für die Abarbeitung des Kundenauftrags erforderlich ist, und durch
Mittel zur Aufmerksammachung bzw. zum automatischen Ausstoß des betreffenden Filmstreifens (F) im Falle einer fehlerhaften Lage eines Filmstreifens (F) bzw. im Falle eines für die Auftragsabarbeitung als überflüssig erkannten Filmstreifens (F).

10. Vorrichtung zur Vorbereitung von Filmstreifen für Nachbestellaufträge nach Anspruch 9 umfassend
den Eingabebereich (4), in dem die Filmstreifen (F) eines Kundenauftrages entlang einer Arbeitsfläche einem Einzugswalzenpaar (41, 42) zugeführt werden, die Klebestation (5) mit einem Umlenkwalzenpaar (71, 72), und wobei bezogen auf die Transportrichtung (D) der Filmstreifen (F) in der Vorrichtung vor dem Einzugswalzenpaar (41, 42) wenigstens ein lichtelektrischer Sensor (49) zur Detektion des hinteren Endes eines eingespeisten Filmstreifens (F) in einem vorgegebenen Abstand vor dem Einzugswalzenpaar (41, 42) vorgesehen ist, die Gegenwalze (42) des Einzugswalzenpaars (41, 42) mit einem Umdrehungsdetektor (47), vorzugsweise einem Winkelencoder, verbunden ist, in einem vorgegebenen Abstand hinter dem Einzugswalzenpaar (41, 42) eine lichtelektrische Abtasteinheit (48) angeordnet ist, welche die vorgeschobene Vorderkante des Filmstreifens (F) detektiert und zum Erkennen von Vorlagennummern ausgebildet ist, die seitlich jeder Kopiervorlage (N) auf dem Filmstreifen (F) aufgedruckt ist, und der lichtelektrische Sensor (49), der Umdrehungsdetektor (47), die lichtelektrische Abtasteinheit (48), die Antriebsmittel (40) für das Einzugswalzenpaar (41, 42) und gegebenenfalls weitere Transportwalzenpaare (43, 44; 45, 46) und das Umlenkwalzenpaar (71, 72) mit der Rechnereinheit (10) derart verbunden sind, daß einerseits detektierte Signale und Informationen an die Rechnereinheit (10) leitbar sind und andererseits Steuersignale an die entsprechenden Antriebsmittel (40) und gegebenenfalls noch weitere angeschlossene Transportmittel für die Filmstreifen (F) weitergebbar sind.

11. Vorrichtung nach Anspruch 10, dadurch gekennzeichnet, daß bezogen auf die Transportrichtung (D) der Filmstreifen (F) vor dem Einzugswalzenpaar (41, 42) drei lichtelektrische Sensoren (49, 50, 51) zur Detektion des hinteren Endes des eingespeisten Filmstreifens (F) in einem vorgegebenen Abstand vor dem Einzugswalzenpaar (41, 42) vorgesehen sind.

12. Vorrichtung nach Anspruch 10 oder 11, dadurch gekennzeichnet, daß die lichtelektrische Abtasteinrichtung (48) ein DX-Code Leser ist.

13. Vorrichtung nach einem der Ansprüche 10 bis 12, dadurch gekennzeichnet, daß das Einzugsrollenpaar (41, 42) und gegebenenfalls die weiteren Transportrollenpaare (43, 44;45, 46) in Einzugsrichtung (D) und in die Gegenrichtung antreibbar sind.

14. Vorrichtung nach einem der Ansprüche 10 bis 12, dadurch gekennzeichnet, daß bezogen auf die Einzugsrichtung (D) der Filmstreifen (F) hinter der lichtelektrischen Abtasteinrichtung (48) aber vor dem Umlenkwalzenpaar (71, 72) in der Transportbahn (T) der Filmstreifen (F) eine Weiche und weitere Filmtransportmitteln vorgesehen ist, welche durch die Rechnereinheit (10) gesteuert sind und bei Bedarf, falls ein Filmstreifen (F) auszuscheiden ist, aktivierbar sind.

15. Vorrichtung nach einem der Ansprüche 10 bis 14, dadurch gekennzeichnet, daß der Abstand des ersten lichtelektrischen Sensors (49) vor dem Einzugswalzenpaar (41, 42) etwa von 10 mm bis 20 mm beträgt und daß ein zweiter und gegebenenfalls ein dritter lichtelektrischer Sensor jeweils in einem Abstand von etwa 30 mm bis etwa 80 mm vom vorhergehenden Sensor angeordnet sind, und daß der Abstand der lichtelektrischen Abtasteinheit (48) vom Einzugswalzenpaar (41, 42) von etwa 10 mm bis etwa 30 mm beträgt.

## Claims

1. Process for preparing film strips for repeat orders in which film strips (F) belonging to a customer's order, and which respectively contain a plurality of numbered copying originals (N), are fed into a preparation station (1), are bonded onto a carrier strip (77) and are coiled up to form a film roll (8) which can be inserted at subsequent processing stations, and in which order data specific to the customer with respect to the desired number of copies of certain copying originals (N) and, if appropriate, of the desired copying format are input via an input unit (11) into a computer unit (10) connected to the preparation station (1) and are stored as a device table on a storage medium (13) which is compatible with the subsequent processing stations, characterised in that the order data specific to the customer are input before the film strip (F) is inserted, in that the inserted film strips (F) are investigated automatically before the bonding onto the carrier strip (77) with respect to their position parallel to the transport direction (D), with respect to the correct position of the coating side of the film strip (F) and with respect to the numerical sequence of the copying original (N) on the respective film strip (F), and in that a check is carried out by means of a comparison with the input order data specific to the customer to see whether the film strip (F) inserted is necessary for the processing of the customer's order, and in that in the case of an erroneous position of the film strip (F) or in the case of a film strip (F) which is superfluous for the processing of the order, the attention of the operating personnel is attracted or the relevant film strips (F) are automatically ejected before it is bonded onto the carrier strip (77).

2. Process according to Claim 1, characterised in that a check is carried out to see whether the film strip (F) is located offset to one side or obliquely in the transport plane (T) and whether the coating side of the film strip (F) is correctly located.

3. Process according to Claim 1 or 2, characterised in that the numerical sequence of the copying originals (N) on each film strip (F) is determined with the aid of at least one photoelectric scanning device (48).

4. Process according to Claim 3, characterised in that the respectively first copying original number at least is determined on an inserted film strip (F) by means of the photoelectric scanning device (48).

5. Process according to Claim 3 or 4, characterised in that in order to determine the numerical sequence of the copying originals (N) on a film strip (F), the number, which is contained coded in a so-called DX code, of the first adjacent copying original on the respective film strip is read with the aid of a DX code reader (48), in that a conclusion is drawn from the legibility of the DX code with respect to the correct location of the film strip (F), in that a record is made of the longitudinal side of the film strip (F) on which the DX code is found and as to whether a start or a stop sequence is read first and, from this information, a conclusion is drawn with respect to the correct position of the coating side, in that the information on whether the numerical sequence is increasing or decreasing is determined from the presence of a start or stop sequence before the reading of the coded copying original number, and in that the numbers of the rest of the copying originals (N) located on the relevant film strip (F) are determined by means of a previously occurring length determination of the relevant film strip (F).

6. Process according to Claim 5, characterised in that the length of the film strip (F) is, on the one hand, determined by detection of the revolutions of a pair of film draw-in rollers (41, 42), which pair is arranged directly in the input region (4) of the preparation station (1) and, on the other hand, by detection of the rear end of the film strip (F).

7. Process according to Claim 6, characterised in that the rear end of the film strip (F) is specified by at least one photoelectric detector (49) which is arranged in the insertion region (4) of the preparation station (1) at a specified distance from the pair of draw-in rollers (41, 42).

8. Process according to one of the previous claims, characterised in that a film strip (F) is placed in position in such a way that it activates a sensor (49) arranged directly in front of a pair of draw-in rollers (41, 42) and, depending on the length of the film strip (F), at least one further photoelectric sensor (50 and/or 51) is activated, which sensor is arranged in the insertion region (4) of the preparation station (1) parallel to the transport direction (D) of the film strip (F) and at a specified distance from the first sensor (49), in that the activation of the first sensor (49) puts into operation a drive (40) for the pair of draw-in rollers (41, 42) and, if appropriate, for further pairs of transport rollers (43, 44; 45, 46),
in that the film strip is pushed forward by hand sufficiently far for its leading edge to be gripped by the pair of draw-in rollers and that the film strip is automatically drawn further in,
in that the rotation of the mating roll (42) of the pair of draw-in rollers (41, 42) is measured by a revolution sensor (47), preferably by an angle encoder, in order to measure, by this means, the path distance which the film strip (F) has traversed,
in that with the aid of a photoelectric scanning device (48) which, viewed in the transport direction (D) of the film strip (F), is arranged behind the pair of draw-in rollers (41, 42), the advancing leading edge of the film strip (F) is detected and a DX code arranged to the side of the first copying original (N), with a start and stop sequence and with a coded original number, is read,
in that conclusions are drawn from the legibility of the DX code about the correct position of the film strip (F),
in that the position of the coated side of the film strip (F) is determined from the position of the DX code and from the sequence of the appearance of the start sequence and the stop sequence,
in that if the start sequence of the DX code becomes adjacent before the coded copying original number, it is concluded that there is an increasing numerical sequence and, if the stop sequence of the DX code becomes adjacent before the coded copying original number, it is concluded that there is a reducing numerical sequence,
in that on detection of the rear end of the film strip (F), the length of the film strip (F) is determined from the distance of the corresponding sensor (49 or 50 or 51) from the pair of draw-in rollers (41, 42) and the detected revolutions of the mating roller (42) of the pair of draw-in rollers,
in that the numbers of the copying originals located on the film strip (F) are determined from the film length and the information about the increase or decrease of the numerical sequence of the copying originals (N),
in that using the previously specified device table, a decision is automatically made on whether copies are desired from the adjacent copying original (N) on the relevant film strip (F),
in that if this is the case and assuming that the film strip (F) has been correctly inserted and its coated side is correctly present, the relevant film strip (F) is transported on to the deflection pair of rollers (71, 72) by means of which an adhesive strip (7) and a paper strip (77) are guided, which are bonded together in such a way as to form a carrier strip (77),
in that the outermost edge of the film strip (F) is held between the strips, and
in that in the case of an erroneous position of the film strip (F) or if it is found that the film strip (F) is not required for the processing of the order, this film strip (F) is automatically re-ejected by reversal of the direction of rotation of the pair of draw-in rollers (41, 42) and, if appropriate, further pairs of transport rollers against the insertion direction (D) or is removed from the preparation station (1) by means of an alternative transport path.

9. Appliance for preparing film strips for repeat orders, including
an insertion region (4) in which film strips (F) for a customer's order and having a number of copying originals (N) are inserted,
a bonding station (5) for bonding the inserted film strips on a carrier strip (77), and
a computer unit (10), in which order data specific to the customer with respect to the desired number of copies of certain copying originals (N) and, if appropriate, of the desired copying format are inserted and are recorded on a storage medium (13) compatible with further processing stations, characterised by
means for automatically investigating the inserted film strips (F) before bonding onto the carrier strip (77) with respect to their position parallel to the transport direction (D), with respect to the correct position of the coating side of the film strip (F), and with respect to the numerical sequence of the copying originals (N) on the respective film strip (F), and by means for checking, by comparison with input order data specific to the customer, whether the inserted film strip (F) is necessary for the processing of the customer's order, and by
means for attracting attention or automatic ejection of the relevant film strip (F) in the case of an incorrect position of a film strip (F) or in the case of a film strip (F) which is recognised as being superfluous for the processing of the order.

10. Appliance for preparing film strips for repeat orders in accordance with Claim 9, including
the insertion region (4), in which the film strips (F) of a customer's order are supplied along a working surface of a pair of draw-in rollers (41, 42), the bonding station (5) with a pair of deflection rollers (71, 72) and in which at least one photoelectric sensor (49) is provided in the appliance in front of the pair of draw-in rollers (41, 42), referred to the transport direction (D) of the film strips (F), and at a specified distance in front of the pair of draw-in rollers (41, 42), to detect the rear end of an inserted film strip (F), the mating roll (42) of the pair of draw-in rollers (41, 42) being connected to a revolution detector (47), preferably an angle encoder, a photoelectric scanning unit (48) being provided at a specified distance behind the pair of draw-in rollers (41, 42), which photoelectric scanning unit (48) detects the advancing leading edge of the film strip (F) and is designed to recognise numbers of copying originals, which numbers are printed on the film strip (F) to the side of each copying original (N), and the photoelectric sensor (49), the revolution detector (47), the photoelectric scanning unit (48), the drive means (40) for the pair of draw-in rollers (41, 42) and, if appropriate, further pairs of transport rollers (43, 44; 45, 46) and the deflection pair of rollers (71, 72) being connected to the computer unit (10) in such a way that, on the one hand, detected signals and information can be fed to the computer unit (10) and, on the other hand, control signals can be relayed to the corresponding drive means (40) and, if appropriate, to further connected transport means for the film strips (F).

11. Appliance according to Claim 10, characterised in that three photoelectric sensors (49, 50, 51) are provided in front of the pair of draw-in rollers (41, 42), relative to the transport direction (D) of the film strips (F), to detect the rear end of the inserted film strip (F) at a specified distance in front of the pair of draw-in rollers (41, 42).

12. Appliance according to Claim 10 or 11, characterised in that the photoelectric scanning device (48) is a DX code reader.

13. Appliance according to one of Claims 10 to 12, characterised in that the pair of draw-in rollers (41, 42) and, if appropriate, the further pairs of transport rollers (43, 44; 45, 46) can be driven in the draw-in direction (D) and in the opposite direction.

14. Appliance according to one of Claims 10 to 12, characterised in that a switch point and further transport means are provided behind the photoelectric scanning device (48), relative to the draw-in direction (D) of the film strips (F), but in front of the pair of deflection rollers (71, 72) in the transport track (T) of the film strips (F), which switching point and further film transport means are controlled by the computer unit (10) and, if required, can be activated if a film strip (F) has to be separated out.

15. Appliance according to one of Claims 10 to 14, characterised in that the distance of the first photoelectric sensor (49) in front of the pair of draw-in rollers (41, 42) is approximately 10 mm to 20 mm and in that a second and, if appropriate, a third photoelectric sensor are arranged at a distance of approximately 30mm to approximately 80 mm from the previous sensor, and in that the distance between the photoelectric scanning device (48) and the pair of draw-in rollers (41, 42) is from approximately 10 mm to approximately 30 mm.

## Revendications

1. Méthode de préparation de bandes de film pour des commandes de retirage, dans le cas de laquelle des bandes de film (F) qui appartiennent une commande de client et contiennent chacune un certain nombre de négatifs à tirer numérotés (N), sont introduites dans une station de préparation (1), collées sur un ruban support (77) et bobinées pour donner un rouleau de film (8) qui peut s'employer dans des stations de traitement suivantes, et dans le cas de laquelle des données de la commande, spécifiques du client et concernant le nombre désiré de tirages de négatifs à tirer déterminés (N) et éventuellement le format de tirage désiré sont entrées, au moyen d'un organe d'entrée (11) dans un organe de calcul (10) relié à la station de préparation (1) et sont mémorisées, sous forme de listage, sur un support (13) qui est compatible avec les stations de traitement suivantes, caractérisée par le fait que les données de la commande spécifiques du client sont entrées avant l'introduction des bandes de film (F), qu'avant le collage sur le ruban support (77), les bandes de film (F) introduites sont automatiquement étudiées en ce qui concerne leur position parallèlement à la direction du transport (D), la position correcte de la face émulsion de la bande de film (F) et la succession des numéros des négatifs à tirer (N) sur la bande de film en question (F), et que, par comparaison avec les données de la commande, spécifiques du client, entrées, il est vérifié si la bande de film (F) introduite est nécessaire pour le traitement de la commande du client, et que, dans le cas d'un position défectueuse d'un bande de film (F) ou dans le cas d'une bande de film (F) inutile pour le traitement de la commande, le personnel de service en est averti ou bien la bande de film (F) en question est automatiquement éjectée avant d'être collée sur le ruban support (77).

2. Méthode selon la revendication 1, caractérisée par le fait qu'il est vérifié si la bande de film (F) est décalée latéralement ou est placée obliquement dans le plan de transport (T) ou si la face émulsion de la bande de film (F) est placée correctement.

3. Méthode selon la revendication 1 ou 2, caractérisée par le fait que la succession des numéros des négatifs à tirer (N) est déterminée sur chaque bande de film (F) à l'aide d'au moins un dispositif de balayage photo-électrique (48).

4. Méthode selon la revendication 3., caractérisée par le fait qu'au moins le numéro respectivement premier des négatifs à tirer sur une bande de film (F) introduite est déterminé avec le dispositif de balayage (48) photo-électrique.

5. Méthode selon la revendication 3 ou 4, caractérisée par le fait que, pour déterminer la succession des numéros des négatifs à tirer (N) sur une bande de film (F) le numéro contenu, codé, dans un code dit code DX, du premier négatif à tirer présent sur la bande de film en question est lu à l'aide d'un lecteur de code DX (48), que, de la possibilité de lire le code DX, il est conclu à la position correcte de la bande de film (F), qu'il est déterminé sur lequel des côtés longitudinaux de la bande de film (F) se trouve le code DX et si c'est tout d'abord une séquence de démarrage ou séquence d'arrêt qui est lue, et que de ces informations il est conclu sur la position correcte de la face émulsion, que l'information indiquant si la succession des numéros est croissante ou décroissante est déterminée à partir de la présence d'une séquence de démarrage ou d'arrêt avant la lecture du numéro du négatif à tirer (N) codé, et que les numéros des autres négatifs à tirer (N) se trouvant sur la bande de film (F) en question sont déterminés au moyen d'une détermination, précédemment effectuée, de la longueur de la bande de film (F) en question.

6. Méthode selon la revendication 5, caractérisée par le fait que la longueur de la bande de film (F) est déterminée d'une part par détection du nombre de tours d'une paire de rouleaux (41, 42) d'avance du film, qui est disposée immédiatement dans la zone d'introduction (4) de la station de préparation (1), et d'autre part par détection de l'extrémité arrière de la bande de film (F).

7. Méthode selon la revendication 6, caractérisée par le fait que l'extrémité arrière de la bande de film (F) est déterminée par au moins un détecteur photo-électrique (49) qui est disposé à une distance prescrite de la paire de rouleaux d'avance (41, 42) dans la zone d'introduction (4) de la station de préparation (1).

8. Méthode selon l'une des revendications précédentes, caractérisée par le fait qu'une bande de film (F) est introduite de façon qu'elle active un détecteur (49) disposé immédiatement devant une paire de rouleaux d'avance (41, 42), et que, selon chaque fois la bande de film (F), soit activé au moins un autre détecteur photo-électrique (50 ou 51) qui est disposé dans la zone d'introduction (4) de la station de préparation (1), parallèlement à la direction du transport (D) de la bande de film (F), à une distance prescrite du premier détecteur (49),
que l'activation du premier détecteur (49) met en marche un mécanisme d'entraînement (40) pour la paire de rouleaux d'avance (41, 42) et éventuellement pour d'autres paire de rouleaux de transport (43, 44 ; 45, 46), que l'on enfile à la main la bande de film jusqu'à ce que son bord avant soit saisi par la paire de rouleaux d'avance et que la bande de film continue à avancer automatiquement,
que le nombre de tours du contre-rouleau (42) de la paire de rouleaux d'avance (41, 42) est mesuré avec un détecteur de rotation (47), de préférence avec un détecteur d'angle de rotation pour pouvoir mesurer de cette façon la course que la bande de film (F) parcourt,
qu'à l'aide d'un dispositif de balayage photo-électrique (48), qui est disposé derrière la paire de rouleaux d'avance (41, 42), vu selon le sens de transport (D) de la bande de film (F), le bord avant de la bande de film (F) est détecté et est lu un code DX, disposé sur le côté du premier négatif à tirer (N) avec séquence de démarrage et d'arrêt et avec un numéro de négatif codé,
que de la possibilité de lire le code DX il est conclu à la position correcte de la bande de film (F),
que de la position du code DX et de la succession de l'apparition de la séquence de démarrage et de la séquence d'arrêt est déterminée la position de la face émulsion de la bande de film (F),
qu'en présence de la séquence de démarrage du code DX avant le numéro de négatif à tirer codé il est conclu à une succession de numéros croissante ou, en présence de la séquence d'arrêt du code DX avant le numéro de négatif à tirer codé, il est conclu à une succession de numéros décroissante,
que, lors de la détection de l'extrémité arrière de la bande de film (F), à partir de la distance entre le détecteur (49 ou 50 ou 51) qui réagit et la paire de rouleaux d'avance (41, 42) et des rotations détectées du contre-rouleau (42) de la paire de rouleaux d'avance, est déterminée la longueur de la bande de film (F),
que de la longueur du film et de l'information concernant la croissance ou la décroissance de la succession des numéros des négatifs à tirer (N), sont déterminés les numéros des négatifs se trouvant sur la bande de film (F),
qu'à l'aide du listage précédemment entré il est automatiquement décidé si sont désirés des tirages des négatifs (N) qui se trouvent sur la bande de film en question (F),
que, dans l'affirmative et en supposant que la bande de film (F) a été correctement introduite et que sa face émulsion est placée correctement, la bande de film en question (F) est transportée jusqu'à une paire de rouleaux de changement de direction (71, 72) au moyen de laquelle sont guidés un ruban adhésif (7) et un ruban de papier (77) qui sont collés ensemble, pour former un ruban support (77) de façon que le bord le plus extérieur de la bande de film (F) soit maintenu entre les rubans, et
que dans le cas d'une position défectueuse de la bande de film (F) ou dans le cas où il est déterminé que la bande de film (F) n'est pas nécessaire pour le traitement de la commande, celle-ci est automatiquement à nouveau éjectée, en sens inverse du sens d'introduction (D), par inversion du mouvement de rotation de la paire de rouleaux d'avance (41, 42) et éventuellement d'autres paires de rouleaux de transport ou qu'elle est à nouveau écartée de la station de préparation (1) sur un chemin de transport variante.

9. Méthode de préparation de bandes de film (F) pour commandes de retirage comportant
une zone d'introduction (4) dans laquelle on introduit un certain nombre de bandes de film (F) d'une commande de client présentant des négatif à tirer (N),
une station de collage (5) pour coller sur un ruban support (77) les bandes de film (F) entre elles, et
un organe de calcul (10) dans lequel on entre des données de commande spécifiques du client concernant le nombre désiré de tirages de négatif à tirer déterminés (N) et éventuellement le format désiré du tirage, données qui sont enregistrées sur un support de mémorisation (13) compatible avec d'autres stations de traitement, caractérisée par des moyens d'étude automatique des bandes de film introduites (F) avant le collage sur le ruban support (77) en ce qui concerne leur position parallèlement à la direction de transport (D), en ce qui concerne la position correcte de la face émulsion de la bande de film (F) et en ce qui concerne la succession des numéros des négatifs à tirer (N) sur la bande de film en question (F) et par des moyens pour vérifier, par comparaison avec des données de commande, spécifiques du client, entrées, si la bande de film introduite (F) est nécessaire pour le traitement de la commande du client, et par des moyens pour attirer l'attention et pour éjecter automatiquement la bande de film en question (F) dans le cas d'une position défectueuse d'une bande de film (F) ou dans le cas d'une bande de film (F) reconnue comme superflue pour le traitement de la commande.

10. Dispositif de traitement de bandes de film (F) pour des retirages selon la revendication 9 comportant
la zone d'introduction (4) dans laquelle on introduit les bandes de film (F) d'une commande de client le long d'une surface de travail d'une paire de rouleaux d'avance (41, 42), la station de collage (5) avec une paire de rouleaux de changement de direction (71, 72) et dans lequel avant la paire de rouleaux d'avance (41, 42), rapporté au sens de transport (D) des bandes de film (F) dans le dispositif, est prévu, à une distance prescrite en avant de la paire de rouleaux d'avance (41, 42), au moins un détecteur photo-électrique (49) pour détecter l'extrémité arrière d'une bande de film introduite (F), dans lequel le contre-rouleau (42) de la paire de rouleaux d'avance (41, 42) est relié à un détecteur de rotation (47), de préférence un détecteur d'angle de rotation, dans lequel, à une distance prescrite derrière la paire de rouleaux d'avance (41, 42), est disposé un organe de balayage photo-électrique (48) qui détecte le bord avant, enfilé, de la bande de film (F) et qui est conçu pour reconnaître des numéros de négatifs qui sont imprimés sur la bande de film (F), sur le côté de chaque négatif (N), et dans lequel le détecteur photo-électrique (49), le détecteur de rotation (47), l'organe de balayage photo-électrique (48), les moyens d'entraînement pour la paire de rouleaux d'avance (41, 42) et éventuellement d'autres paires de rouleaux de transport (43, 44 ; 45, 46) et la paire de rouleaux de changement de direction (71, 72) sont reliés à l'organe de calcul (10) de façon que d'une part des signaux détectés et des informations puissent être envoyés à l'organe de calcul (10) et que d'autre part des signaux de commande puissent être transmis aux moyens d'entraînement appropriés (40) et éventuellement aussi à d'autres moyens de transport, reliés, pour les bandes de film (F).

11. Dispositif selon la revendication 10, caractérisé par le fait qu'en avant de la paire de rouleaux d'avance (41, 42), rapporté au sens de transport (D) des bandes de film (F), sont prévus, à une distance prescrite en avant de la paire de rouleaux d'avance (41, 42), trois détecteurs photoélectriques '49, 50, 51) pour détecter l'extrémité arrière de la bande de film introduite (F).

12. Dispositif selon la revendication 10 ou 11, caractérisé par le fait que le dispositif de balayage photo-électrique (48) est un lecteur de code DX.

13. Dispositif selon l'une des revendications 10 à 12, caractérisé par le fait que la paire de rouleaux d'avance (41, 42) et éventuellement les autres paires de rouleaux de transport (43, 44; 45, 46) peuvent être entraînés dans le sens de l'introduction (D) et dans le sens inverse.

14. Dispositif selon l'une des revendications 10 à 12, caractérisé par le fait que derrière le dispositif de balayage photo-électrique (48), mais en avant de la paire de rouleaux de changement de direction (71, 72), rapporté au sens d'introduction (D) des bandes de film (F), sont prévus, sur le chemin de transport (T) des bandes de film (F) un aiguillage et d'autres moyens de transport des films qui sont commandés par l'organe de calcul (10) et peuvent être activés à la demande si une bande de film (F) doit être rejetée.

15. Dispositif selon l'une des revendications 10 à 14, caractérisé par le fait que la distance du premier détecteur photo-électrique (49) en avant de la paire de rouleaux d'avance (41, 42) vaut environ de 10 mm à 20 mm et qu'un second et éventuellement un troisième détecteurs photo-électriques sont respectivement disposés à une distance d'environ 30 mm à environ 80 mm du détecteur précédent et que la distance entre l'organe de balayage photo-électrique (48) et la paire de rouleaux d'avance (41, 42) vaut environ 10 mm à environ 30 mm.
